# EUROPÄISCHE PATENTSCHRIFT

(11) **EP 0 569 985 B1**
(45) Veröffentlichungstag und Bekanntmachung des Hinweises auf die Patenterteilung: **06.08.1997**
(21) Anmeldenummer: 93107808.3
(22) Anmeldetag: 13.05.1993
(51) Int. Cl.: B23B 51/04, E21B 10/56

(54) **Rotationswerkzeug mit Hartmetalleinsätzen**
Rotating tool with hardmetal inserts
Outil tournant avec inserts en métal dur

(30) Priorität: 15.05.1992 DE 9206657 U
(43) Veröffentlichungstag der Anmeldung: 18.11.1993
(73) Patentinhaber: Töpfer, Rainer, 28870 Ottersberg (DE); SOBRA-Hartmetalle Peter Solterbeck & Partner, 86842 Türkheim (DE)
(72) Erfinder: Töpfer, Rainer, W-2802 Ottersberg 1 (DE); Flessner, Fritz, W-28816 Stuhr (DE)
(74) Vertreter: Maiwald, Walter, Dr. Dipl.-Chem.

(56) Entgegenhaltungen:
- EP-A- 0 237 359
- DE-U- 7 402 881
- DE-U- 8 219 045
- DE-U- 9 110 283
- US-A- 4 782 903

## Beschreibung

Die Erfindung betrifft ein Rotationswerkzeug, insbesondere ein Bohrwerkzeug, mit einer in Vorschubrichtung vorderen Stirnfläche und mit in Vorschubrichtung über die vordere Stirnfläche vortretenden Hartmetalleinsätzen, die lösbar in einen Teil des Rotationswerkzeugkörpers, der die vordere Stirnfläche bildet, eingelassen sind.

Solche Rotationswerkzeuge sind beispielsweise bekannt als Bohrkronen aus dem US-PS 4 782 902. Sie enthalten Hartmetalleinsätze, die als Schneidelemente dienen. Diese Hartmetalleinsätze werden bei der Herstellung dieser Rotationswerkzeuge mittels Kontermuttern, die in Gewinde an den Hartmetalleinsätzen innerhalb des vorderen Rotationswerkzeugkörpers eingreifen, fest mit dem Rotationswerkzeugkörper verbunden.

Das Verfahren zur Befestigung der Hartmetalleinsätze an den Rotationswerkzeugkörpern mittels einer Schraubverbindung ist sehr aufwendig, kostenintensiv, benötigt spezielles Werkzeug und kann nur von speziell geschulten Fachleuten durchgeführt werden. Für den Anwender eines solchen Rotationswerkzeuges führt dies zu einem umständlichen und teuren Recyclingverfahren, bei dem ein abgenutztes Rotationswerkzeug erst wieder zum Hersteller gebracht werden muß, wo die abgenutzten Stifte entfernt und neue Stifte mit dem aufwendigen Schraubverfahren angebracht werden, bevor es erneut einsatzbereit ist. Meist ist es daher billiger ein abgenutztes Rotationswerkzeug durch ein neues zu ersetzen und das abgenutzte wegzuwerfen.

Aufgabe der Erfindung ist es, ein Rotationswerkzeug der eingangs genannten Art zur Verfügung zu stellen, bei dem die Erneuerung abgenutzter Hartmetalleinsätze einfach, problemlos, kostengünstig und von jedem Bediener durchgeführt werden kann.

Diese Aufgabe wird bei einem Rotationswerkzeug der eingangs genannten Art erfindungsgemäß dadurch gelöst, daß die Hartmetalleinsätze Stifte sind mit einer Arbeitsspitze und eine konische Form aufweisen, die sich von der Arbeitsspitze ausgehend verjüngt, und daß die Öffnungen in der vorderen Stirnfläche zur Aufnahme der Stifte entsprechend ausgebildet sind, und daß dadurch ein fester, aber trotzdem jederzeit lösbarer Klemmsitz mit dem Rotationswerkzeugkörper erhaltbar ist.

Durch die Repararturmöglichkeit der Rotationswerkzeuge vor Ort wird ein kostengünstiger und problemloser Betrieb von Rotationswerkzeugen benutzenden Maschinen erreicht. Beispielsweise erforderte die starke Beschädigung eines einzigen Hartmetalleinsatzes bisher das Auswechseln des gesamten Rotationswerkzeugkörpers. Bei einem Rotationswerkzeug der vorliegenden Erfindung braucht lediglich der beschädigte Hartmetalleinsatz ausgewechselt zu werden. Dabei ist dies ohne besondere Vorkenntnisse von jedem Bediener solcher Maschinen ausführbar.

Gleichzeitig wird ein umweltfreundlicher Recyclingprozeß ohne umweltbelastende Abfallprodukte erreicht und der Industrieabfall von weggeworfenen Rotatonswerkzeugkörpern entlastet.

Zur Senkung der Produktionskosten werden die Hartmetalleinsätze als Stifte mit einer Arbeitsspitze ausgeführt. Gibt man den Stiften eine von der Arbeitspitze ausgehend verjüngende konische Form, so sind sie in Öffnungen mit entsprechender, konischer Form in der vorderen Stirnfläche des Rotationswerkzeugs einführbar, wodurch eine feste aber trotzdem jederzeit lösbare Verbindung mit dem Rotationswerkzeugkörper erhaltbar ist. Sind die konischen Öffnungen durchgehend von der vorderen Stirnflache, die den Arbeitsbereich darstellt, bis zur hinteren Stirnfläche ausgeführt, so sind die eingelassenen und festsitzenden Stifte von der hinteren Stirnfläche in Richtung vorderer Stirnfläche ohne großen Aufwand austreibbar und an der vorderen Stirnfläche aus der Öffnung entnehmbar. Beispielsweise sind die Stifte mit einem Dorn und einem Hammer austreibbar, ohne dabei Spezialwerkzeug zu benötigen.

Die Stifte sind auf, zur Rotationsachse konzentrischen, Kreisen in Ebenen senkrecht zur Rotationsachse angeordnet, wobei jeweils zur Rotationsachse symmetrisch angeordnete Stifte auf einem konzentrischen Kreis liegen. Dadurch werden mehrere Abräumkreise geschaffen, die den Abräumbereich vergrößern und deren radialer Abstand voneinander geringer ist als der maximale Durchmesser der Stifte, wodurch eine größere Anzahl Stifte in der Abräumfläche wirken können. Dies kann auch durch eine spiralige Anordnung der Stifte erreicht werden.

Eine um die Rotationsachse symmetrische, mittige und durchgehende Öffnung im Rotationswerkzeugkörper ergibt eine Anschlußmöglichkeit an ein Antriebsgestänge und ermöglicht weiterhin z.B. das Einführen eines Zentrierbohrers zur Unterstützung eines als Bohrkrone verwendeten Rotationswerkzeuges.

Eine Zweiteilung des Rotationswerkzeugkörpers entlang einer Schnittebene senkrecht zur Rotationsachse in eine erste Hälfte mit vorderer Stirnfläche und eine zweite Hälfte mit einer hinterer Stirnfläche und mit Verbindungsflächen an denen die beiden Hälften im zusammengesetzten Zustand aneinanderliegen und miteinander verschraubt werden können, erleichtert das Auswechseln der Hartmetalleinsätze weiter, da es ausreicht statt den ganzen Rotationswerkzeugkörper von einem Antriebsgestänge zu lösen, die erste Hälfte des Rotationswerkzeugkörpers abzunehmen und die darin befindlichen Hartmetalleinsätze auszutauschen.

Ein Rotationswerkzeug mit konvexer Stirnfläche wird typischerweise als Bohrkrone verwendet.

Bei Ausdehnung der mittigen Öffnung, so daß nur noch ein schmaler Ring als vordere Stirnfläche vorhanden ist, erhält man ein Rotationswerkzeug, das als Kranzbohrer eingesetzt werden kann. Bei dieser Ausführungsform, wird üblicherweise nur ein Kreis von Stiften symmetrisch um die Rotationsachse auf der vorderen Stirnfläche angeordnet.

Sind die Öffnungen zur Aufnahme der Stifte lediglich in der ersten Hälfte des Rotationswerkzeugkörpers durchgehend ausgeführt, so werden die der vorderen Stirnfläche abgewandten Enden der Öffnungen durch die aufgesetzte zweite Hälfte vor dem Eindringen von Fremdkörpern geschützt, wodurch nach dem lösen der Hälften sofort ungehinderter Zugriff auf die die Hartmetalleinsätze tragenden Öffnungen möglich ist, was den Auswechselvorgang wesentlich erleichtert.

Zur Übertragung des Drehmoments von der zweiten auf die erste Hälfte sind an einer der Verbindungsflächen radiale Erhebungen angeordnet, die in entsprechende Aussparungen in der anderen Verbindungsfläche greifen. Eine kreissymmetrische Erhöhung um die mittige Öffnung an einer der Verbindungsflächen greift in eine entsprechende Aussparung in der anderen Verbindungsfläche, wodurch eine exakte Zentrierung zur Rotationsachse beim Zusammensetzen der beiden Hälften erreicht wird.

Rotationswerkzeuge, die z. B. als Bohrkronen verwendet werden, erhalten Stifte aus Bornitrit und die Öffnungen zum Einlassen der Stifte sind parallel zur Rotationsachse angeordnet.

Im folgenden werden bevorzugte Ausführungsformen der Erfindung anhand der beigefügten Zeichnungen näher erläutert.

Darin zeigen:
- Figur 1:: eine erste Ausführungsform eines erfindungsgemäßen Rotationswerkzeuges in teilweise geschnittener und perspektivischer Ansicht mit auseinandergezogenen Hälften;
- Figur 2:: eine Schnittansicht eines Hartmetalleinsatzes und der zugehörigen Öffnung;
- Figur 3:: eine zweite Ausführungsform eines erfindungsgemäßen Rotationswerkzeuges in teilweise geschnittener und perspektivischer Ansicht mit auseiandergezogenen Hälften.

Im folgenden werden für übereinstimmende Elemente die gleichen Bezugszeichen verwendet.

Figur 1 zeigt in teilweise geschnittener und perspektivischer Darstellung eine erste Ausführungsform eines Rotationswerkzeuges. Eine erste Hälfte 31 eines Rotationswerkzeugkörpers 15 enthält Öffnungen 13 zur Aufnahme von Hartmetalleinsätzen 12, die derart eingeführt sind, daß sie aus einer vorderen Stirnfläche 11 herausragen. Diese Öffnungen 13 erstrecken sich von der vorderen Stirnfläche 11 durchgehend bis zu einer Verbindungsfläche 34 der ersten Hälfte 31 mit einer zweiten Hälfte 32. Die Öffnungen 13 haben ausgehend von der vorderen Stirnfläche 11 in Richtung der Verbindungsfläche 34 eine sich konisch verjüngende Form. Eine entsprechende konisch verjüngende Form weisen die Hartmetalleinsätze 12 auf, so daß eine kraftschlüssige Verbindung ermöglicht wird. Dies zeigt vergrößert und in Schnittansicht die Figur 2. Beim Einführen der Hartmetalleinsätze 12 in die Öffnungen 13 gleitet der Hartmetalleinsatz 12 soweit in die Öffnung 13, bis durch die konische Formgebung ein Kraftschluß durch Reibungskraft ein fester Sitz des Hartmetalleinsatzes 12 erzielt ist. Sitzt der Hartmetalleinsatz 12 fest in der Öffnung 13, so ragt eine Arbeitspitze 14 über die vordere Stirnfläche 11 hinaus.

Bei abgelöster zweiter Hälfte 32, wie dies in der Figur 1 dargestellt ist, kann ein stiftartiger Gegenstand mit entprechend kleinem Durchmesser von der Verbindungsfläche 34 aus in die Öffnungen 13 greifen und es können beispielsweise mittels eines Hammers die Hartmetalleinsätze 12 in Vorschubrichtung herausgeschlagen werden.

Die zweite Hälfte 32 des Rotationswerkzeugkörpers 15 ist derart ausgebildet, daß sie sich formschlüssig an die erste Hälfte 31 angefügt. Zur genauen Zentrierung beim Zusammensetzen bezüglich einer Rotationsachse 16 dient eine an einer der beiden Hälften 31 oder 32 angeordnete, kreissymmetrische Erhöhung 50 um eine im Rotationswerkzeugkörper 15 vorhandene mittige Öffnung 20, welche Erhöhung 50 in eine entsprechende Aussparung 51 an der anderen der beiden Hälften 32 oder 31 greift.

Zur Drehmomentübertragung sind in der zweiten Hälfte 32 radiale Erhebungen 40 angeordnet, die wiederum in entsprechende Aussparungen 41 in der ersten Hälfte 31 eingreifen. Selbstverständlich kann diese Anordnung auch umgekehrt verwirklicht sein.

Zur Befestigung der beiden Hälften 31 und 32 miteinander dienen Schrauben 21, die durch Öffnungen 22 in der zweiten Hälfte 32 in Gewindebohrungen 23 in der ersten Hälfte greifen.

Da die Öffnungen 13 zur Aufnahme der Hartmetalleinsätze 12 lediglich in der ersten Hälfte 31 durchgehend ausgeführt sind, werden sie von der aufgesetzten zweiten Hälfte 32 verdeckt und somit vor dem Eindringen von Fremdkörpern geschützt.

Figur 3 zeigt in perspektivischer Darstellung eine zweite Ausführungsform eines erfindungsgemäßen Rotationswerkzeuges. Hier ist die mittige Öffnung 120 so weit ausgedehnt, daß die vordere Stirnfläche 111 lediglich aus einem schmalen Kranz besteht.

Die Öffnungen 113 mit den Hartmetalleinsätzen 112 sind in einem Kreis symmetrisch um die Rotationsachse 116 angeordnet. Somit können zylinderförmige Segmente ausgebohrt werden, ohne daß auf dem ganzen Querschnitt der Bohröffnung teure Hartmetalleinsätze 112 notwendig sind.

Hier übertragen vier radiale Erhebungen 140 in der zweiten Hälfte 132, die in entsprechende Aussparungen 141 in der ersten Hälfte 131 greifen, das Drehmoment von der zweiten Hälfte 132 auf die erste Hälfte 131 des Rotationswerkzeugkörpers 115.

Eine kreissymmetrische Erhöhung wie in Fig. 1 (Bezugszeichen 50) mit entsprechender Aussparung (Bezugszeichen 51 in Fig. 1) kann auch an diesem Ausführungsbeispiel zur genauen Zentrierung beim Zusammensetzen der beiden Hälften 131 und 132 bezüglich der Rotationsachse 116 angebracht werden. Zur Befestigung der beiden Hälften 131 und 132 können beispielsweise Schrauben, die durch Öffnungen in einer der beiden Hälften 131 und 132 in entsprechende Gewindebohrungen in der entsprechend anderen Hälfte greifen, verwendet werden.

Das Rotationswerkzeug, wie es oben beispielhaft in möglichen Ausführungsformen beschrieben ist, zeichnet sich aus durch eine sehr einfache Handhabung in Bezug auf die Erneuerung von abgenutzten Hartmetalleinsätzen. Hierfür wird weder teueres Spezialwerkzeug, noch speziell geschultes Personal benötigt.

## Patentansprüche

1. Rotationswerkzeug, insbesondere Bohrwerkzeug, mit einer in Vorschubrichtung vorderen Stirnfläche (11;111) und mit in Vorschubrichtung über die vordere Stirnfläche (11;111) vortretenden Hartmetalleinsätzen (12;112), die lösbar in einen Teil des Rotationswerkzeugkörpers (15;115), das die vordere Stirnfläche (11;111) bildet, eingelassen sind,
**dadurch gekennzeichnet**, daß die Hartmetalleinsätze Stifte (12;112) ohne Gewinde sind mit einer Arbeitsspitze (14;114) und eine durchgehend konische Form aufweisen, die sich von der Arbeitspitze (14;114) ausgehend verjüngt, und daß die Öffnungen (13;113) in der vorderen Stirnfläche (11;111) zur Aufnahme der Stifte (12;112) entsprechend ausgebildet sind und dadurch ein fester, aber trotzdem jederzeit lösbarer Klemmsitz mit dem Rotationswerkzeugkörper erhaltbar ist, wobei die konische Stiftenoberfläche glatt ausgebildet ist und die Montage auf dem Rotationswerkzeugkörper durch Pressverbindung erfolgt.

2. Rotationswerkzeug nach Anspruch 1,
**dadurch gekennzeichnet**, daß die Öffnungen (13;113) ausgehend von der vorderen Stirnfläche (11;111) durchgehend durch den Rotationswerkzeugkörper (15;115) ausgeführt sind.

3. Rotationswerkzeug nach Anspruche 1 oder 2,
**dadurch gekennzeichnet**, daß die Stifte (12;112) auf zur Rotationsachse (16) konzentrischen Kreisen in Ebenen senkrecht zur Rotationsachse (16;116) angeordnet sind.

4. Rotationswerkzeug nach einem der Ansprüche 1 bis 3,
**dadurch gekennzeichnet**, daß zur Rotationsachse (16;116) symmetrisch angeordnete Stifte (12;112) jeweils auf einem konzentrischen Kreis liegen.

5. Rotationswerkzeug nach Anspruche 1 oder 2,
**dadurch gekennzeichnet**, daß die Stifte (12; 112) spiralig angeordnet sind.

6. Rotationswerkzeug nach einem der Ansprüche 1 bis 5,
**dadurch gekennzeichnet**, daß der Rotationswerkzeugkörper (15;115) eine um die Rotationsachse (16;116) symmetrische, mittige und durchgehende Öffnung (20;120) aufweist.

7. Rotationswerkzeug nach einem der Ansprüche 1 bis 6,
**dadurch gekennzeichnet**, daß der Rotationswerkzeugkörper (15;115) durch eine Schnittebene senkrecht zur Rotationsachse (16;116) in zwei Teilen ausgeführt ist, in eine erste Hälfte (31;131) mit der vorderen Stirnfläche (11;111) und eine zweite Hälfte (32;132) mit einer hinteren Stirnfläche (33) und mit Verbindungsflächen (34,35;134,135), an denen die beiden Hälften (31,32;131,132) im zusammengesetzten Zustand aneinander liegen.

8. Rotationswerkzeug nach einem der Ansprüche 1 bis 7,
**dadurch gekennzeichnet**, daß die vordere Stirnfläche (11;111) konvex ist.

9. Rotationswerkzeug nach Anspruch 6 oder 7,
**dadurch gekennzeichnet**, daß der Querschnitt der mittigen Öffnungn (20;120) den größten Teil der Querschnittsfläche des Rotationswerkzeugkörpers (15;115) einnimmt.

10. Rotationswerkzeug nach Anspruch 9,
**dadurch gekennzeichnet**, daß die Stifte (12;112) auf einem Kreis um die Rotationsachse (16;116) angeordnet sind.

11. Rotationswerkzeug nach einem der Ansprüche 7 bis 10,
**dadurch gekennzeichnet**, daß die Öffnungen (13;113) nur durch die erste Hälfte (31;131) des Rotationswerkzeugkörpers (15;115) durchgehend ausgeführt sind.

12. Rotationswerkzeug nach einem der Ansprüche 7 bis 11,
**dadurch gekennzeichnet**, daß an einer der Verbindungsflächen (34,35;134,135) der beiden Hälften (31,32;131,132) radiale Erhebungen (40;140) angeordnet sind, die in entsprechnende Aussparungen (41;141) in der Verbindungsfläche der anderen Hälfte (32;132) oder (31;131) eingreifen.

13. Rotationswerkzeug nach einem der Ansprüche 7 bis 12,
**dadurch gekennzeichnet**, daß an einer der Verbindungsflächen (34,35;134,135) der beiden Hälften (31,32;131,132) um die mittige Öffnung (20;120) eine kreissymmetrische Erhöhung (50) angeordnet ist, die auf der Verbindungsfläche der anderen Hälfte (32;132) oder (31;131) in eine entsprechende Aussparung (51) eingreift.

14. Rotationswerkzeug nach einem der Ansprüche 7 bis 13,
**dadurch gekennzeichnet**, daß die Hälften (31,32;131,132) des Rotationswerkzeugkörpers (15;115) mittels Schrauben (21) fest und lösbar miteinander verbunden sind.

15. Rotationswerkzeug nach einem der Ansprüche 1 bis 14,
**dadurch gekennzeichnet**, daß die Stifte (12;112) aus Bornitrit bestehen.

16. Rotationswerkzeug nach einem der Ansprüche 1 bis 15,
**dadurch gekennzeichnet**, daß die Öffnungen (13;113) parallel zur Rotationsachse (16;116) angeordnet sind.

## Claims

1. A rotary tool, in particular a drilling tool with a front face (11;111) facing ahead in the direction of feed and with hard-metal inserts (12;112) which protrude from the front face (11,111) facing ahead, in the direction of feed, and are releasably inset into a part of the rotary tool body (15;115) forming the front face (11;111) facing ahead
characterised in that the hard-metal inserts are threadless pins (12;112) with a striking tip (14;114) and have a continuous conical shape which tapers from the striking tip (14;114) and that the apertures (13;113) in the front face (11;111) facing ahead are appropriately designed to hold the pins (12;112) thus providing a firm tight grip on the rotary tool body that can nevertheless be released at any time, the conical pin surface being smooth and mounting on the rotary tool body being achieved by pressure connection.

2. A rotary tool according to claim 1
characterised in that the apertures (13;113) are formed continuously through the rotary tool body (15; 115) from the front face (11;111) facing ahead.

3. A rotary tool according to claims 1 or 2
characterised in that the pins (12;112) are arranged on circles which are concentric to the axis of rotation (16) in planes which are perpendicular to the axis of rotation (16;116).

4. A rotary tool according to one of claims 1 to 3
characterised in that pins (12;112) arranged symmetrically to the axis of rotation (16;116) are situated on a concentric circle.

5. A rotary tool according to claim 1 or 2
characterised in that the pins (12;112) are arranged spirally.

6. A rotary tool according to one of claims 1 to 5
characterised in that the rotary tool body (15;115) has a symmetrical, central and continuous aperture (20;120) around the axis of rotation (16;116).

7. A rotary tool according to one of claims 1 to 6
characterised in that, by way of a sectional plane which is perpendicular to the axis of rotation (16;116), the rotary tool body (15;115) is constructed in two parts, a first half (31;131) with the front face (11;111) facing ahead and a second half (32;132) with a rear face (33) and with connecting surfaces (34,35;134,135) by which the two halves (31,32;131,132) lie flush against each other in the assembled state.

8. A rotary tool according to one of claims 1 to 7
characterised in that the front face (11;111) facing ahead is convex.

9. A rotary tool according to claim 6 or 7
characterised in that the cross-section of the central aperture (20;120) takes up the major part of the cross-sectional surface of the rotary tool body (15;115).

10. A rotary tool according to claim 9
characterised in that the pins (12;112) are arranged on a circle around the axis of rotation (16;116).

11. A rotary tool according to one of claims 7 to 10
characterised in that the apertures (13;113) are continuous only through the first half (31;131) of the rotary tool body (15;115).

12. A rotary tool according to one of claims 7 to 11
characterised in that radial elevations (40;140) are arranged on one of the connecting surfaces (34,35;134,135) of the two halves (31,32;131,132) which elevations engage corresponding recesses (41,141) in the connecting surface of the other half (32;132) or (31;131).

13. A rotary tool according to one of claims 7 to 12
characterised in that, on one of the connecting surfaces (34,35;134,135) of the two halves (31,32;131,132), a circular symmetrical elevation (50) is arranged around the central aperture (20;120) which elevation engages a corresponding recess (51) in the connecting surface of the other half (32;132) or (31;131).

14. A rotary tool according to one of claims 7 to 13
characterised in that the halves (31,32;131,132) of the rotary tool body (15;115) are firmly and releasably connected to each other with screws (21).

15. A rotary tool according to one of claims 1 to 14
characterised in that the pins (12;112) consist of boron nitride.

16. A rotary tool according to one of claims 1 to 15
characterised in that the apertures (13;113) are arranged parallel to the axis of rotation (16;116).

## Revendications

1. Outil rotatif, notamment outil de perçage, avec une surface avant (11 ; 111) dans le sens d'avance et avec des inserts en métal dur (12 ; 112) qui dépassent dans le sens d'avance de la surface avant (11 ; 111) et qui sont encastrés amovibles dans la partie du corps d'outil rotatif (15 ; 115) qui forme la surface avant (11 ; 111),
caractérisé en ce que les inserts en métal dur sont des broches (12 ; 112) sans filetage avec une pointe d'attaque (14 ; 114) et présentent une forme conique continue qui se rétrécit à partir de la pointe d'attaque (14 ; 114), et les trous (13 ; 113) dans la surface avant (11 ; 111) sont construits de manière correspondante pour loger les broches (12 ; 112) et un ajustement serré, solide mais malgré tout amovible à tout instant, avec le corps d'outil rotatif peut être obtenu ainsi, la surface conique de broche ayant une structure lisse et le montage sur le corps d'outil rotatif s'effectuant par assemblage serré.

2. Outil rotatif selon la revendication 1,
caractérisé en ce que les trous (13 ; 113) sont construits à partir de la surface avant (11 ; 111) et traversent le corps d'outil rotatif (15 ; 115).

3. Outil rotatif selon la revendication 1 ou 2,
caractérisé en ce que les broches (12 ; 112) sont agencées sur des cercles concentriques par rapport à l'axe de rotation (16) et dans des plans perpendiculaires à l'axe de rotation (16 ; 116).

4. Outil rotatif selon l'une des revendications 1 à 3,
caractérisé en ce que des broches (12 ; 112) agencées symétriquement par rapport à l'axe de rotation (16 ; 116) se trouvent à chaque fois sur un cercle concentrique.

5. Outil rotatif selon la revendication 1 ou 2,
caractérisé en ce que les broches (12 ; 112) sont agencées en spirale.

6. Outil rotatif selon l'une des revendications 1 à 5,
caractérisé en ce que le corps d'outil rotatif (15 ; 115) comporte un trou (20 ; 120) symétrique autour de l'axe de rotation (16 ; 116), centré et traversant.

7. Outil rotatif selon l'une des revendications 1 à 6,
caractérisé en ce que le corps d'outil rotatif (15 ; 115) est construit en deux parties par un plan de coupe perpendiculaire à l'axe de rotation (16 ; 116), c'est-à-dire en une première moitié (31 ; 131) avec la surface avant (11 ; 111) et une seconde moitié (32 ; 132) avec une surface arrière (33) et avec des surfaces d'assemblage (34, 35 ; 134, 135) auxquelles les deux moitiés (31, 32 ; 131, 132) sont adjacentes dans l'état assemblé.

8. Outil rotatif selon l'une des revendications 1 à 7,
caractérisé en ce que la surface avant (11 ; 111) est convexe.

9. Outil rotatif selon la revendication 6 ou 7,
caractérisé en ce que la section des trous centrés (20 ; 120) prend la plus grande partie de la surface de section du corps d'outil rotatif (15 ; 115).

10. Outil rotatif selon la revendication 9,
caractérisé en ce que les broches (12 ; 112) sont agencées sur un cercle autour de l'axe de rotation (16 ; 116).

11. Outil rotatif selon l'une des revendications 7 à 10,
caractérisé en ce que les trous (13 ; 113) sont construits de manière à traverser seulement la première moitié (31 ; 131) du corps d'outil rotatif (15 ; 115).

12. Outil rotatif selon l'une des revendications 7 à 11,
caractérisé en ce que des bosses radiales (40 ; 140) sont agencées sur une des surfaces d'assemblage (34, 35 ; 134, 135) des deux moitiés (31, 32 ; 131, 132), lesquelles bosses pénètrent dans des creux correspondants (41 ; 141) dans la surface d'assemblage de l'autre moitié (32 ; 132) ou (31 ; 131).

13. Outil rotatif selon l'une des revendications 7 à 12,
caractérisé en ce qu'une bosse symétrique en cercle (50) est agencée sur une des surfaces d'assemblage (34, 35 ; 134, 135) des deux moitiés (31, 32 ; 131, 132) autour du trou centré (20 ; 120), laquelle bosse pénètre dans un creux correspondant (51) sur la surface d'assemblage de l'autre moitié (32 ; 132) ou (31 ; 131).

14. Outil rotatif selon l'une des revendications 7 à 13,
caractérisé en ce que les moitiés (31, 32 ; 131, 132) du corps d'outil rotatif (15 ; 115) sont assemblées de manière solide et amovible au moyen de vis (21).

15. Outil rotatif selon l'une des revendications 1 à 14,
caractérisé en ce que les broches (12 ; 112) sont en nitrure de bore.

16. Outil rotatif selon l'une des revendications 1 à 15,
caractérisé en ce que les trous (13 ; 113) sont agencés parallèlement à l'axe de rotation (16 ; 116).
